# FASCICULE DE BREVET EUROPEEN

(11) **EP 3 463 752 B1**
(45) Date de publication et mention de la délivrance du brevet: **17.03.2021**
(21) Numéro de dépôt: 17732497.7
(22) Date de dépôt: 23.05.2017
(51) Int. Cl.: B24B 31/02, B24B 31/12

(54) **PROCEDE DE DEGRAISSAGE ET EBAVURAGE A SEC EN CUVE ROTATIVE DE PIECES INDUSTRIELLES**
VERFAHREN ZUM ENTFETTEN UND TROCKENENTGRATEN VON INDUSTRIETEILEN IN EINER DREHTROMMEL
METHOD FOR THE DEGREASING AND DRY DEBURRING OF INDUSTRIAL PARTS IN A ROTATING DRUM

(30) Priorité: 23.05.2016 FR 1600828
(43) Date de publication de la demande: 10.04.2019
(73) Titulaire: Spaleck Industries, 25510 Pierrefontaine les Varans (FR)
(72) Inventeur: PERROT, Yvan, 39600 Port Lesney (FR)
(74) Mandataire: Novagraaf Technologies
(86) Numéro de dépôt international: PCT/FR2017/051278
(87) Numéro de publication internationale: WO 2017/203163

(56) Documents cités:
- US-A- 1 996 227
- US-A- 2 843 979
- US-A- 3 728 825
- US-A- 3 948 003

## Description

La présente invention a trait à une machine et un procédé de dégraissage et d'ébavurage à sec par tonneau rotatif pour des pièces et des profilés usinés de précision, notamment en métal, et plus particulièrement en aluminium.

Il est connu que le dégraissage, l'ébavurage et le polissage de pièces industrielles découpées, forgées, moulées ou usinées et de profilés extrudés et usinés sont fastidieux et demandent beaucoup de temps de main d'œuvre. En dehors des procédés avec des outils manuels ou des dispositifs de brossage mécanique, la technique la plus couramment employée est la tribofinition consistant à plonger une ou plusieurs pièces dans une cuve vibrante chargée de corps abrasifs travaillant en milieu humide avec adjonction de produits chimiques permettant le dégraissage et la lubrification de la charge en mouvement. Un exemple de procédé de tribofinition est décrit dans le document US 3 948 003 A (voir les préambules des revendications indépendantes). La charge de pièces et d'abrasifs est mise en vibration par un moteur à balourds afin de provoquer le frottement des abrasifs sur les pièces pour en permettre l'ébavurage ou le polissage. Les pièces sont ensuite séparées des abrasifs, lavées et séchées afin d'éviter tout problème de corrosion. Cette technologie est pénalisée par des rejets liquides et solides polluants et coûteux à recycler ou éliminer et un niveau sonore élevé.

Un autre aspect est le traitement des pièces de grandes longueurs comme par exemple des profilés usinés pour l'aéronautique dont la section peut atteindre 300 x 300 mm et la longueur 8 m. On devra dans ce cas utiliser des machines de brossage ou des cuves de tribofinition de grandes longueurs qui sont coûteuses en réalisation comme en exploitation et en maintenance.

C'est à ces inconvénients qu'entend plus spécialement remédier la présente invention.

Le procédé de dégraissage et ébavurage à sec par tonneau rotatif de petite ou grande longueur selon l'invention se caractérise en ce qu'il comporte des moyens propres à assurer notamment automatiquement, rapidement et sans utilisation d'eau le dégraissage, l'ébavurage et la séparation des rejets dans un équipement silencieux et automatisé à faible consommation d'énergie.

Les termes « à sec » précisent ici que le procédé est dépourvu d'utilisation de liquide. Il n'emploie donc pas à l'intérieur de la cuve, c'est-à-dire en contact avec la pièce à traiter, d'eau ni d'autres liquides, notamment de lubrifiant

Ce procédé a été rendu possible grâce à l'utilisation d'un absorbant pulvérulent, tel que copeaux de bois ou rafle de maïs, et d'un abrasif polymère extrudé, en particulier un abrasif polymère extrudé de forme et de composition particulière à très faible taux d'usure dénommé SPIC et commercialisé par Spaleck Industries à Pierrefontaine les Varans, 25, mis en œuvre dans une cuve rotative de section et de longueur adaptée aux pièces à traiter.

Cette cuve rotative peut notamment être revêtue de caoutchouc et pourvue d'un canal d'aspiration sur un pan complet permettant également d'éliminer les abrasifs usés sur toute la longueur de la cuve de traitement.

La ou les pièces sont immergées dans cette cuve de traitement pourvue de la charge de médias abrasifs et absorbants nécessaire et mise en rotation avec éventuellement une inversion de sens programmée permettant de garantir un traitement homogène.

Ainsi un premier objet de l'invention suivant la revendication 1 est un procédé de dégraissage et ébavurage à sec en cuve rotative comprenant :
- la préparation d'une cuve rotative avec une charge d'abrasif et d'un absorbant pulvérulent, l'abrasif étant un polymère extrudé,
- l'immersion d'une pièce à traiter dans la cuve préparée,
- la mise en rotation de la cuve, notamment avec aspiration des poussières dans la cuve.

Le procédé selon l'invention peut optionnellement comprendre une ou plusieurs des caractéristiques suivantes :
- le polymère extrudé est un polymère extrudé à très faible taux d'usure ; cela permet une abrasion plus efficace, notamment sur une longue durée de traitement ; notamment, le taux d'usure du polymère est inférieur ou égal à 2,5 % de perte en poids par 24 heures ; le procédé étant réalisé à sec, il s'agit en particulier d'un polymère apte à être utilisé sans eau ni aucun lubrifiant ;
- le polymère extrudé est un polymère dénommé SPIC ; ce polymère permet de travailler à sec, sans lubrifiant d'aucune sorte ;
- l'absorbant pulvérulent est des copeaux de bois ; il s'agit d'une forme simple et peu onéreuse d'absorbants pulvérulents et qui est adaptée au procédé selon l'invention ;
- l'absorbant pulvérulent est du rafle de maïs ; la performance du procédé est particulièrement améliorée avec le rafle de maïs ; à noter que l'utilisation du polymère dénommé SPIC et du rafle de maïs permettent d'obtenir des résultats optimums ;
- le temps de traitement varie de 10 mn à plusieurs heures, notamment avec une inversion de sens de rotation toutes les 2 à 15 minutes, notamment de 2 à 5 minutes ; on améliore ainsi les performances du procédé.

Pendant le traitement, un dispositif d'aspiration raccordé à la cuve par un palier à axe creux extrait les poussières et les déchets d'abrasifs criblés par une grille spéciale calibrée disposée sur toute la longueur de la cuve.

L'absorbant pulvérulent permet une résistance à l'encrassement.

Un autre objet de l'invention suivant la revendication 7 est une machine pour la mise en œuvre du procédé selon l'invention. Cette machine comprend notamment une cuve rotative destinée à recevoir la charge d'abrasif et d'absorbant et la pièce à traiter.

La machine selon l'invention peut optionnellement comprendre une ou plusieurs des caractéristiques suivantes :
- la cuve de traitement comporte une grille d'aspiration des abrasifs et un canal d'aspiration permettant l'évacuation des poussières et des déchets pendant le cycle de traitement ; notamment, grâce à l'aspiration des abrasifs cassés ou usés et des déchets, cela améliore la sécurité des opérateurs et garanti le nettoyage des pièces à traiter et des abrasifs ;
- la cuve est revêtue de caoutchouc ; cela permet de :
   ∘ garantir le bon entrainement de la charge et réduire l'usure de la cuve ;
   ∘ éviter les chocs des pièces contre les parois de la cuve ;
- la grille et le canal d'aspiration sont disposés sur toute la longueur de la cuve ; cela permet la récupération des abrasifs usés, qui passent au travers de la grille, et de traiter plus efficacement des pièces de grande longueur ;
- la cuve comprend un corps sensiblement cylindrique de section polygonale, la grille s'étendant en vis-à-vis, sur toute la longueur et toute la largeur de la surface interne de l'une des parois du corps ; on améliore la récupération des abrasifs usés, ainsi que l'efficacité du procédé ;
- la grille est fixée à l'intérieur du corps par des moyens de fixation permettant un montage et un démontage de la grille;
- la cuve comprend une porte de cuve s'étendant sur toute la longueur de la cuve, la porte étant articulée sur le reste de la cuve ;
- la machine est également équipée de vérins agencés pour actionner la porte en ouverture et en fermeture ; cela simplifie l'insertion de pièces de grande longueur dans la cuve et assure l'automatisation de la machine ;
- la machine est pourvue d'un dispositif d'inversion de sens de rotation programmable assurant un traitement homogène des pièces ; notamment, ce dispositif est automatisé, par exemple pour permettre une inversion toute les 2 à 5 minutes ;
- la cuve présente une longueur supérieure ou égale à 6,5 mètres ; cela permet de traiter des pièces de grande longueur et de leur appliquer le procédé selon l'invention, ce procédé étant particulièrement adapté au traitement de ces pièces ;
- la cuve de traitement est construite de manière à accueillir des pièces d'une longueur supérieure à 3 mètres, notamment supérieure à 6 mètres ; notamment, cette longueur peut aller jusqu'à 10 mètres.

Le procédé selon l'invention peut être mis en œuvre par une machine selon l'invention, la cuve rotative étant la cuve rotative de la machine selon l'invention.

Les dessins annexés, donnés à titre d'exemple non limitatifs, permettront de mieux comprendre l'invention, les caractéristiques qu'elle présente, et les avantages qu'elle est susceptible de procurer.
- Fig. 1 est une vue de face et de côté en coupes d'une machine de traitement à cuve rotative avec son dispositif d'aspiration.
- Fig. 2 est une vue de côté en coupe de la cuve de traitement avec son chargement de médias abrasifs et la pièce à traiter.
- Fig. 3 est une vue en perspective avec coupes partielles d'une cuve de grande longueur avec sa charge de médias et la pièce à traiter.

On a représenté en figure 1 la machine composée d'une cuve de traitement 1 entraînée par un motoréducteur 2 et pourvue d'un dispositif d'aspiration 3.

La figure 2 représente plus particulièrement et en coupe la cuve de traitement 1, la charge de médias abrasifs et absorbants 4, la ou les pièces à traiter 5, une grille 6 calibrée de fond de cuve 6, un canal d'aspiration 7 et une porte de fermeture 8.

La figure 3 représente une vue en coupes partielles et en perspective d'une cuve de grande longueur 1 avec sa charge de médias abrasifs et absorbants 4, la pièce à traiter 5, la grille calibrée de fond de cuve 6, le canal d'aspiration 7 et la porte de fermeture 8.

Dans cet exemple, la cuve 1 est globalement cylindrique de section polygonale à six côtés.

La grille 6 ainsi que le canal d'aspiration 7 s'étendent sur toute la longueur et la largeur de l'une des parois de la cuve 1.

L'intérieur de la cuve 1 est revêtu de caoutchouc 12.

La grille 6 peut être, comme ici, fixée en fond de cuve par des moyens de fixation permettant le montage et le démontage de la grille 6, tels que des boulons 11. Cela permet de réaliser plus simplement l'entretien de la grille 6, en la démontant.

Dans l'exemple illustré, la grille 6 fixée à et en vis-à-vis d'une paroi ajourée de la cuve et le canal 7 est fixé en vis-à-vis de la grille 6. Cette paroi ajourée, la grille 6 et le canal d'aspiration 7 sont agencés de manière à ce que les abrasifs passant au travers de la grille 6 sortent du corps de cuve directement dans le canal d'aspiration 7.

Selon l'invention, comme dans l'exemple illustré, la porte 8 peut former la paroi diamétralement opposée à la grille 6. Cela simplifie la construction de la cuve et permet de vérifier l'état de la grille 6, après un ou plusieurs cycles de traitement.

La cuve 1 peut présenter une longueur supérieure à au moins 6,5 mètres, notamment pouvant aller jusqu'à 10 mètres. Dans l'exemple illustré en figure 3, la porte 8 s'étend sur toute la longueur de la cuve 1, permettant ainsi d'introduire facilement une pièce 5 de grande longueur, comme la poutrelle métallique illustrée.

Comme on peut le voir en figure 2, la porte est articulée sur l'une des parois de la cuve 1. Cette porte 8 est actionnée au moyen de vérins hydraulique ou pneumatique. Son ouverture et sa fermeture peuvent être automatisées.

Exposé du principe de fonctionnement :
La cuve 1 est préparée avec :
- un chargement de médias abrasif en polymère extrudé, notamment du SPIC de forme adaptée 4 correspondant par exemple à environ 40 % du volume de la cuve, et
- une dose de poudre absorbante sèche, par exemple une dose de l'ordre de 3% du volume de l'abrasif, soit du média SPIC.

Une charge de pièces à traiter 5 étant placée dans la cuve 1, le cycle automatique démarre après fermeture manuelle ou automatique de la porte de cuve 8. La cuve 1 est mise en rotation à une vitesse optimale avec une inversion programmée de son sens de rotation par exemple toutes les 2 à 5 minutes. L'aspiration 3 est également mise en service. La poudre absorbante ainsi que les déchets d'abrasifs et la poussière générée par le traitement sont aspirés au travers de la grille calibrée 6 par le canal d'aspiration 7.

En fin de cycle de traitement la porte de cuve 8 est ouverte et la charge de pièces traitées 5 est récupérée.

Des résultats particulièrement intéressants sont obtenus en utilisant à la fois du SPIC comme abrasif et du rafle de maïs comme poudre absorbante sèche, c'est-à-dire comme absorbant pulvérulent.

La durée de mise en œuvre du procédé pourra être plus ou moins longue en fonction de la finition souhaitée, notamment de 10 minutes à plusieurs heures

Il doit d'ailleurs être entendu que la description qui précède n'a été donnée qu'à titre d'exemple et que l'étendue de l'invention est définie seul par les revendications annexées.

Le procédé selon l'invention est particulièrement destiné aux cas de dégraissage, d'ébavurage, de polissage et de séchage à sec de pièces pouvant être traitées en vrac.

La cuve de traitement peut être construite de manière à accueillir des pièces de grandes longueurs comme des profilés pouvant atteindre 10 m.

## Revendications

1. Procédé de dégraissage et ébavurage en cuve rotative comprenant :
- la préparation d'une cuve (1) rotative avec une charge d'abrasif,
- l'immersion d'une pièce à traiter (5) dans la cuve préparée,
- la mise en rotation de la cuve,
le procédé étant **caractérisé en ce que** le dégraissage et l'ébavurage sont réalisés à sec dans la cuve rotative et **en ce que** la cuve (1) rotative est préparée avec une charge d'abrasif et d'un absorbant pulvérulent, l'abrasif étant un polymère extrudé (4).

2. Procédé selon la revendication 1, **caractérisé en ce que** la mise en rotation de la cuve est réalisée avec aspiration des poussières dans la cuve.

3. Procédé selon la revendication 1 ou 2, **caractérisé en ce que** le polymère extrudé est un polymère extrudé à très faible taux d'usure.

4. Procédé selon l'une quelconque des revendications précédentes, **caractérisé en ce que** l'absorbant pulvérulent est des copeaux de bois.

5. Procédé selon l'une quelconque des revendications 1 à 4, **caractérisé en ce que** l'absorbant pulvérulent est du rafle de maïs.

6. Procédé selon l'une quelconque des revendications précédentes, **caractérisé en ce que** le temps de traitement varie de 10 mn à plusieurs heures avec une inversion de sens de rotation toutes les 2 à 15 minutes.

7. Machine pour la mise en œuvre du procédé selon l'une des revendications précédentes, la machine comprenant une cuve rotative (1) destinée à recevoir la charge d'abrasif (4) et la pièce à traiter (5), **caractérisée en ce que** la cuve de traitement (1) comporte une grille (6) d'aspiration des abrasifs et de l'absorbant pulvérulent et un canal d'aspiration (7) permettant l'évacuation des poussières et des déchets pendant le cycle de traitement.

8. Machine selon la revendication 7, **caractérisée en ce que** la cuve (1) est revêtue de caoutchouc (12).

9. Machine selon l'une quelconque des revendications 7 à 8, **caractérisée en ce que** la grille (6) et le canal d'aspiration (7) sont disposés sur toute la longueur de la cuve (1).

10. Machine selon l'une quelconque des revendications 7 à 9, **caractérisée en ce que** la cuve (1) est sensiblement cylindrique de section polygonale, la grille (6) s'étendant en vis-à-vis, sur toute la longueur et toute la largeur de la surface interne de l'une des parois de la cuve.

11. Machine selon l'une quelconque des revendications 7 à 10, **caractérisée en ce que** la cuve (1) comprend une porte (8) de cuve s'étendant sur toute la longueur de la cuve, la porte étant articulée sur le reste de la cuve, la machine étant également équipée de vérins agencés pour actionner la porte en ouverture et en fermeture.

12. Machine selon l'une quelconque des revendications 7 à 11, **caractérisée en ce qu'**elle est pourvue d'un dispositif d'inversion de sens de rotation programmable assurant un traitement homogène des pièces.

13. Machine selon l'une quelconque des revendications 7 à 12, **caractérisée en ce que** la cuve (1) présente une longueur supérieure à 3 mètres.

14. Procédé selon l'une des revendications 1 à 6, **caractérisé en ce que** la cuve rotative (1) est la cuve rotative d'une machine selon l'une des revendications 7 à 13.

## Patentansprüche

1. Verfahren zum Entfetten und Entgraten in einer Drehtrommel, das Folgendes beinhaltet:
- Vorbereiten einer Drehtrommel (1) mit einer Schleifmittelcharge,
- Einführen eines zu behandelnden Werkstücks (5) in die vorbereitete Trommel,
- Versetzen der Trommel in Drehung,
wobei das Verfahren **dadurch gekennzeichnet ist, dass** das Entfetten und das Entgraten in der Drehtrommel auf trockene Weise durchgeführt werden und dass die Drehtrommel (1) mit einer Schleifmittelcharge und einem pulverförmigen Absorptionsmittel vorbereitet wird, wobei das Schleifmittel ein extrudiertes Polymer (4) ist.

2. Verfahren nach Anspruch 1, **dadurch gekennzeichnet, dass** das Versetzen der Trommel in Drehung zusammen mit einer Absaugung des Staubs in der Trommel durchgeführt wird.

3. Verfahren nach Anspruch 1 oder 2, **dadurch gekennzeichnet, dass** das extrudierte Polymer ein extrudiertes Polymer mit sehr geringem Abriebsgrad ist.

4. Verfahren nach einem der vorhergehenden Ansprüche, **dadurch gekennzeichnet, dass** das pulverförmige Absorptionsmittel Holzspäne ist.

5. Verfahren nach einem der Ansprüche 1 bis 4, **dadurch gekennzeichnet, dass** das pulverförmige Absorptionsmittel Maisspindeln ist.

6. Verfahren nach einem der vorhergehenden Ansprüche, **dadurch gekennzeichnet, dass** die Behandlungszeit von 10 min bis zu mehreren Stunden dauert, mit einer Umkehrung der Drehrichtung alle 2 bis 15 Minuten.

7. Maschine zur Umsetzung des Verfahrens nach einem der vorhergehenden Ansprüche, wobei die Maschine eine Drehtrommel (1) beinhaltet, die dazu bestimmt ist, die Schleifmittelcharge (4) und das zu behandelnde Werkstück (5) aufzunehmen, **dadurch gekennzeichnet, dass** die Behandlungstrommel (1) ein Gitter (6) zur Absaugung der Schleifmittel und des pulverförmigen Absorptionsmittels und einen Absaugkanal (7), der die Abführung des Staubs und der Abfälle während des Behandlungszyklus gestattet, umfasst.

8. Maschine nach Anspruch 7, **dadurch gekennzeichnet, dass** die Trommel (1) mit Gummi (12) beschichtet ist.

9. Maschine nach einem der Ansprüche 7 bis 8, **dadurch gekennzeichnet, dass** das Gitter (6) und der Absaugkanal (7) über die gesamte Länge der Trommel (1) angeordnet sind.

10. Maschine nach einem der Ansprüche 7 bis 9, **dadurch gekennzeichnet, dass** die Trommel (1) im Wesentlichen zylindrisch mit einem polygonalen Querschnitt ist, wobei sich das Gitter (6) über die gesamte Länge und die gesamte Breite der Innenoberfläche einer der Wände der Trommel gegenüberliegend erstreckt.

11. Maschine nach einem der Ansprüche 7 bis 10, **dadurch gekennzeichnet, dass** die Trommel (1) eine Trommeltür (8) beinhaltet, die sich über die gesamte Länge der Trommel erstreckt, wobei die Tür am Rest der Trommel gelenkig befestigt ist, wobei die Maschine außerdem mit Zylindern ausgerüstet ist, die angeordnet sind, um die Tür zum Öffnen oder zum Schließen zu betätigen.

12. Maschine nach einem der Ansprüche 7 bis 11, **dadurch gekennzeichnet, dass** sie mit einer programmierbaren Vorrichtung zur Umkehrung der Drehrichtung ausgerüstet ist, die eine homogene Behandlung der Werkstücke sicherstellt.

13. Maschine nach einem der Ansprüche 7 bis 12, **dadurch gekennzeichnet, dass** die Trommel (1) eine Länge größer als 3 Meter aufweist.

14. Verfahren nach einem der Ansprüche 1 bis 6, **dadurch gekennzeichnet, dass** die Drehtrommel (1) die Drehtrommel einer Maschine nach einem der Ansprüche 7 bis 13 ist.

## Claims

1. Process of degreasing and deburring in a rotating tank comprising :
- preparation of a rotating tank (1) with an abrasive charge,
- Immersion of a workpiece (5) in the prepared tank,
- rotation of the tank,
the process being **characterised in that** degreasing and deburring is carried out dry in the rotating tank and **in that** the rotating tank (1) is prepared with a charge of abrasive and a powdered absorbent, the abrasive being an extruded polymer (4).

2. Method according to claim 1, **characterised in that** the rotation of the tank is carried out with suction of the dust in the tank.

3. A method according to claim 1 or 2, **characterised in that** the extruded polymer is an extruded polymer with a very low wear rate.

4. Process according to any of the preceding claims, **characterized in that** the powdered absorbent is wood chips.

5. A method according to any one of claims 1 to 4, **characterized in that** the powdered absorbent is corn cob.

6. Process according to any of the preceding claims, **characterized in that** the processing time varies from 10 minutes to several hours with a reversal of direction of rotation every 2 to 15 minutes.

7. A machine for carrying out the process according to one of the preceding claims, the machine comprising a rotating tank (1) intended to receive the load of abrasive (4) and the workpiece (5) to be treated, **characterised in that** the treatment tank (1) comprises a grid (6) for sucking up the abrasive and the powdered absorbent and a suction channel (7) allowing the removal of dust and waste during the treatment cycle.

8. Machine according to claim 7, **characterised in that** the tank (1) is lined with rubber (12).

9. Machine according to any of claims 7 to 8, **characterised in that** the grid (6) and the suction channel (7) are arranged over the entire length of the tank (1).

10. A machine according to any one of claims 7 to 9, **characterised in that** the tank (1) is substantially cylindrical with a polygonal cross-section, the grid (6) extending opposite over the entire length and width of the inner surface of one of the walls of the tank.

11. A machine according to any one of claims 7 to 10, **characterised in that** the tank (1) comprises a tank door (8) extending over the entire length of the tank, the door being hinged to the rest of the tank, the machine also being equipped with jacks arranged to actuate the door in opening and closing.

12. A machine according to any one of claims 7 to 11, **characterised in that** it is provided with a programmable direction of rotation reversal device ensuring homogeneous treatment of the workpieces.

13. Machine according to any of claims 7 to 12, **characterised in that** the tank (1) has a length of more than 3 metres.

14. A method according to one of claims 1 to 6, **characterised in that** the rotating tank (1) is the rotating tank of a machine according to one of claims 7 to 13.
